# FASCICULE DE BREVET EUROPEEN

(11) **EP 0 486 801 B1**
(45) Date de publication et mention de la délivrance du brevet: **20.12.1995**
(21) Numéro de dépôt: 91117103.1
(22) Date de dépôt: 08.10.1991
(51) Int. Cl.: A43B 5/04

(54) **Chaussure de sport notamment pour la marche et le ski de fond pourvue d'un collier amovible formant une tige haute**
Sportschuh, insbesondere zum Gehen und für den Skilanglauf, mit abnehmbarer hoher Schaftmanschette
Sports shoe, in particular for walking and cross-country skiing, provided with detachable high leg support

(30) Priorité: 06.11.1990 FR 9013888
(43) Date de publication de la demande: 27.05.1992
(73) Titulaire: SALOMON S.A., 74370 Pringy (FR)
(72) Inventeur: Falguere, Jean-Luc, F-74000 Annecy (FR); Barret, Thierry, F-74370 Pringy Gare (FR)

(56) Documents cités:
- EP-A- 0 416 437
- WO-A-91/07889
- DE-U- 8 807 537
- FR-A- 2 043 998
- US-A- 4 019 267

## Description

La présente invention concerne une chaussure de sport, destinée aux sports nécessitant une mobilité longitudinale du pied par rapport à la jambe et une bonne tenue de la cheville et qui soit plus spécifiquement adaptée à la marche (randonnée, trekking) ou à la pratique du ski de fond.

Or, dans ce dernier domaine, il existe actuellement deux principales techniques qui sont le pas alternatif et le pas de patineur.

Selon la technique bien connue du pas alternatif, celle-ci est définie par des cycles répétitifs dans lesquels alternent, phases motrices et phase de repos ; une phase motrice correspondant à une impulsion fournie par une jambe, étant succédée par une phase de repos où l'on glisse sur l'autre jambe, les skis demeurant sensiblement parallèles au cours de ces cycles.

Contrairement à cela, selon la technique du pas de patineur, le train inférieur travaille sur des appuis glissants, ce qui contraint le skieur à exercer une poussée dirigée latéralement, par rapport à sa trajectoire, en faisant diverger ses skis pour prendre appui sur les carres.

On comprend aisément que de tels sports imposent à la chaussure des exigences différentes selon que l'on pratique le pas alternatif ou le pas de patineur.

En effet, le pas alternatif n'exige de la chaussure qu'une flexibilité avant/arrière dans la direction du déplacement pour les mouvements d'extension / flexion de la jambe, alors que dans le cas du pas de patineur, une exigence supplémentaire est requise qui s'ajoute à la précédente et qui consiste à obtenir une rigidité maximale de la chaussure dans la direction perpendiculaire au déplacement pour une bonne tenue de la cheville. Il est à noter que les exigences requises des chaussures pour le pas de patineur sont les mêmes que pour les chaussures de marche.

C'est pour ces différentes raisons qu'il existe actuellement des chaussures à tige basse pour la pratique du pas alternatif d'une part, et des chaussures à tige haute pour la pratique du pas de patineur ou de la marche, d'autre part. Dans un même ordre d'idée, les chaussures à tige haute articulée sont souhaitables pour la randonnée tandis que des chaussures à tige basse sont nécessaires pour la pratique de sport ne nécessitant qu'un déroulement du pied.

En tout état de cause, deux types de chaussures sont nécessaires selon que l'on désire pratiquer la technique du pas alternatif ou celle du pas de patineur, c'est à dire selon que l'on souhaite une chaussure permettant uniquement un déroulement du pied en garantissant à la fois un tel déroulement et une bonne tenue transversale.

Dans le document EP-A-0416 437, non pré-publié, il est décrit une chaussure pour la pratique du pas de patineur, et pour la randonnée sans tige haute, mais avec une tige basse munie d'un contrefort arrière et comprenant un collier rigide articulé de manière inamovible sur le dit contrefort arrière, ce collier étant destiné à entourer le bas de la jambe, et constituant donc une sorte de tige haute articulée qui présente une grande flexibilité avant/arrière, tant en garantissant une bonne tenue latérale de la jambe de l'utilisateur.

Selon cette même demande, l'articulation du collier rigide sur la tige basse est située au niveau de l'extrémité supérieure de celle-ci, le collier s'étendant vers le haut à partir de son articulation, au-delà de l'extrémité supérieure de la tige.

Ce document enseigne par conséquent la manière d'obtenir, à partir d'une chaussure à tige basse, une chaussure à tige haute, qui de plus est articulée, mais ne résoud pas le problème posé, à savoir offrir une chaussure pouvant être employée pour la pratique du pas alternatif et du pas de patineur.

Il est également connu dans une chaussure de ski de fond commercialisée par la société KARHU de rendre amovible un collier du type précité, mais dans cette chaussure connue, un tel collier ne constitue pas en soi une tige haute, et ne fait que renforcer une chaussure initialement conçue avec une tige haute, donc inamovible, dans la zone de la cheville, pour un meilleur maintien de celle-ci. On comprend bien que, dans ce cas, le fait d'ôter le collier ne permet pas d'obtenir une chaussure à tige basse, utilisable pour la pratique du pas alternatif et ne permet d'obtenir qu'une chaussure à tige haute qui ne serait plus renforcée.

Non seulement un tel agencement ne permet pas non plus de résoudre le problème posé, mais de plus, les moyens de fixation du collier sur la chaussure prévus sont, inadaptés pour un retrait ou une mise en place rapide du collier sur la piste, pour un changement de technique notamment lors d'une course.

En effet, ces moyens de fixation consistent en un chou déformable élastiquement issu du contrefort arrière et formé d'une pluralité de bras élastiques parallèles disposés autour de l'axe transversal d'articulation du collier, et qui s'engagent par une action transversale, dans un trou cylindrique du collier jusqu'à ce que des crochets posés en corolle sur l'extrémité des dits bras, viennent s'encliqueter élastiquement sur la face externe du collier en émergeant de celle-ci.

Par conséquent, une telle corolle constitue une saillie susceptible d'être dangereuse en cas de chute ou d'accrochage avec un autre skieur. De plus, de tels moyens de fixation nécessitent pour le retrait du collier l'utilisation d'un outil de serrage apte à pincer la corolle formée par l'extrémité des bras, rendant donc un tel retrait manuellement difficile (voire impossible), étant donnée la faible surface de préhension disponible, souvent enneigée de surcroît. Le DE-U-88 07 537 montre également une chaussure à tige haute renforcée par collier articulé non amovible. Un tel document ne peut donner aucun enseignement sur la possibilité de passage à une chaussure à tige basse.

Le FR-A-2 043 998 montre une chaussure de sport pour la pratique du ski de randonnée et du ski alpin comportant un collier amovible conformément au préambule de la revendication 1.

Le but de la présente invention est de remédier à ces divers inconvénients et de fournir une chaussure de sport à double usage, c'est-à-dire à tige basse ou à tige haute articulée, transformable aisément avec des moyens simples et sans nécessiter d'outils spéciaux.

A cet effet, l'invention concerne une chaussure de sport notamment pour la marche et/ou le ski de fond, obtenue à partir d'une tige basse (10) munie d'un contrefort arrière (12) et comprenant un collier rigide (13) destiné à entourer le bas de jambe et monté articulé sur le contrefort arrière (12) de la tige (10) au niveau supérieur de celle-ci, le collier (13) s'étendant vers le haut à partir de son articulation, au-delà de l'extrémité de la tige (10), le montage articulé du collier s'effectuant au moyen de deux saillies (12a) disposées de chaque côté du contrefort et définissant l'articulation, caractérisée en ce que le collier comporte dans sa zone d'articulation des moyens de verrouillage élastiques (20) qui lui sont propres aptes à le rendre amovible manuellement et coopérant élastiquement au montage avec les saillies (12a) du contrefort, ces moyens de verrouillage étant constitués par une mâchoire dont les branches délimitent entre elles un passage d'introduction d'une saillie, et dont au moins une des branches est déformable élastiquement au passage des saillies.

De cette manière est obtenue une chaussure à double usage, plus particulièrement adaptée au pas de patineur ou à la randonnée, si l'on met en place le collier permettant de constituer une chaussure à tige haute, ou bien plus particulièrement adaptée au pas alternatif ou à la marche si, au contraire, on ôte le collier permettant ainsi de retrouver une chaussure d'origine, à tige basse sans pour cela avoir recours à aucun outil.

Par ailleurs, la forme de mâchoire des moyens de verrouillage élastiques offre l'avantage de pouvoir disposer du collier même, comme moyen de préhension, permettant de le retirer par traction, d'un seul geste, ou de le mettre en place en le saisissant par ses côtés latéraux.

De toutes façons, l'invention sera mieux comprise et d'autres caractéristiques de celle-ci seront mises en évidence, à l'aide de la description qui suit en référence des dessins schématiques annexés sur lesquels :
La figure 1 est une vue de côté de la chaussure selon l'invention.
Les figures 2 et 3 sont des vues schématiques d'une chaussure selon la figure 1 à plus petite échelle et représentant respectivement un collier avant et après montage sur la tige.
La figure 4 est une vue de détail à plus grande échelle des moyens de verrouillage du collier.
La figure 5 est une vue en coupe partielle selon la ligne V V de la figure 1 pendant l'opération de montage.
La figure 6 est une vue d'une chaussure selon un autre mode de réalisation des moyens de verrouillage du collier.

La chaussure représentée à titre d'exemple sur la figure 1 est particulièrement adaptée pour le pas de patineur ou skating ou pour la randonnée et présente extérieurement l'allure d'une chaussure constituée à l'origine d'une tige basse 10, c'est-à-dire d'une tige dont les parties rigides ne s'étendent pas en hauteur au-delà des malléoles, d'une semelle externe 11 et d'un système de laçage 20 de type connu en soi.

La tige 10 est en matériau souple et est munie au niveau du talon d'un contrefort arrière 12 pouvant être réalisé de toute façon connue en soi.

Ce contrefort 12 est de préférence réalisé en matière synthétique rigide, et s étend sur toute la partie arrière de la chaussure, tout autour du talon de celle-ci.

Ce contrefort 12 s'étend, dans la zone des malléoles, jusqu'en haut de la tige, pour la réception d'un collier articulé 13, et présente à son extrémité supérieure, au niveau de ces malléoles, de chaque côté de la chaussure, une saillie ou bossage 12a s'étendant vers l'extérieur sensiblement perpendiculairement à la paroi du contrefort et apte à être introduit dans un trou cylindrique associé 13a, ménagé sur chaque côté du collier 13 (cf figure 4).

Chaque bossage 12a est par ailleurs muni d'un trou 12b pour la fixation du collier 13 au moyen de clous 19 (cf figure 5). Par cette disposition, le collier 13 peut donc être monté articulé sur les parties en saillie 12a du contrefort de la tige à l'extrémité supérieure de celle-ci.

Les têtes 19a des clous 19, une fois engagés dans les trous 12b, servent d'arrêt au collier 13, tandis que les bossages 12a matérialisent l'axe de rotation 30 de ce collier sur la tige. On remarquera que les têtes 19a ont un diamètre D₃ bien plus grand que celui du clou proprement dit.

On notera aussi que les clous 19 peuvent être remplacés par tous autres modes de liaison permettant une rotation tels que des rivets. Cependant, l'utilisation de clous 19 est particulièrement avantageuse, car elle permet une pose par simple application d'une pression sur la tête 19a, sans nécessiter de contrepièce comme dans le cas de rivets.

Par ailleurs, les clous 19 seront avantageusement constitués en un matériau relativement souple par rapport à un rivet en métal, tel que du delrin, de façon que leur tête 19a suive les déformations éventuelles du collier rigide 13, par exemple lors d'une torsion de la jambe, une telle construction permettant d'éviter l'arrachement de ces clous lors d'une telle torsion.

Le collier articulé 13 est constitué par une manchette en matériau rigide et notamment en un matériau synthérique tel que celui connu sous la dénomination commerciale Pebax.

Ce collier 13 s'étend vers le haut jusqu'au bas du mollet et entoure tout le bas de jambe. Il est ouvert à sa partie avant pour permettre la mise en place du pied dans la chaussure et est muni de moyens de serrage 15 de type connu en soi, et constitués par exemple par des moyens auto-agrippants.

Ce collier 13 est par ailleurs muni à l'arrière d'une échancrure 13b destinée à faciliter la rotation vers l'arrière de ce collier (cf position en pointillés sur la figure 1).

Ainsi qu'on le concevra aisément, la hauteur importante du collier 13 permet une excellente tenue latérale de la jambe lors de la pratique du skating ou de la randonnée, une telle hauteur permettant en outre une plus grande répartition sur la jambe des efforts de réaction et, par conséquent, un meilleur confort pour l'utilisateur.

En effet, l'articulation totale et indépendante du collier 13 sur la tige permet à celui-ci de pivoter librement et sans aucune gêne pour l'utilisateur. D'ailleurs, la languette 42, de même que le système de laçage 40, de la chaussure ne s'étend, en hauteur, pas au-delà du pli de flexion du pied de l'utilisateur, de façon à ne pas en gêner la flexion.

La position de l'axe d'articulation 30 du collier 13 sur la tige, est choisie de façon à réaliser le meilleur compromis entre le confort et un axe le plus proche possible de la position naturelle de l'articulation tibio-tarsienne, en fonction des différentes morphologies et tailles de pied.

Selon l'invention, le collier 13 comporte dans sa zone d'articulation chevauchant le haut de la tige 10 des moyens de verrouillage élastiques qui lui sont propres, aptes à le rendre amovible manuellement et coopérant au montage avec les bossages en saillie 12a, solidaires du contrefort 12 et matérialisant l'axe d'articulation transversal 30.

Ces moyens sont disposés de part et d'autre de la zone d'articulation du collier 13 et sont constitués respectivement par une mâchoire 20 dont au moins une des deux branches 20a, 20b, en l'occurence 20a est déformable élastiquement.

Les branches 20a, 20b, de chaque mâchoire 20 délimitent entre elles un passage, évasé vers l'extérieur selon une grande largeur L et débouchant par sa petite largeur l dans le trou cylindrique précité 13a de diamètre D₁ sensiblement égal à celui D₂ du bossage 12a, mais supérieur à la dite petite largeur l du passage. De cette manière, le passage délimite, dans sa petite largeur l, avec le trou 13a de diamètre D₁, deux bourrelets 21, 22 faisant saillie de part et d'autre de l'entrée du trou 13a, lesquels bourrelets sont aptes à s'escamoter élastiquement lors du passage du bossage 12a entre les branches 20a, 20b au montage, par une force d'engagement s'exerçant sur leurs faces d'engagement 20c, 20d, pour ensuite reprendre leur position initiale après introduction dudit bossage 12a dans le trou 13a de la mâchoire 20, et y assurer ainsi sa retenue. Bien entendu la largeur L de la partie évasée du passage est au moins égale au diamètre D2 du bossage 12a de façon à permettre son engagement préalable dans le passage, avant encliquetage dans le trou 13a.

Bien entendu, le bossage 12a pourrait être supprimé et remplacé par un clou 19 d'un diamètre plus important, mais la solution n'est pas avantageuse sur le plan de la rigidité de l'ensemble de verrouillage.

Les figures 2 et 3 montrent respectivement les phases de montage d'un collier 13 sur une tige 10 pour la transformation d'une chaussure à tige basse en une chaussure à tige haute.

Pour une meilleure compréhension de ces vues, la tête 19a du clou 19 a été supprimée par coupe.

Selon ce mode de réalisation illustré par les figures 1 à 4, les mâchoires 20 sont réalisées à la partie inférieure du collier 13 selon un axe longitudinal XX' correspondant à un sens d'engagement F du collier 13 sur les bossages 12a. L'axe XX' forme ici un angle α avec un axe vertical YY' du collier 13 et le sens d'engagement F s'effectue globalement vers l'arrière de la chaussure. L'angle α représenté est égal à environ 45° par rapport à l'axe yy' mais il peut bien évidemment être choisi d'une valeur plus grande ou plus petite.

Bien entendu, l'engagement pourrait s'effectuer également vers l'avant.

Le mode de réalisation représenté sur la figure 6 diffère essentiellement du précédent, en ce que la mâchoire 20A est réalisée à la partie inférieure du collier 13A selon un axe longitudinal correspondant ou sensiblement parallèle à l'axe vertical YY' du collier 13A, ce qui correspond à un angle α nul.

Enfin, les moyens de verrouillage des colliers 13 ou 13A, tels que décrits ci-dessus, sont obtenus avec ceux-ci au cours d'une même opération de moulage.

## Revendications

1. Chaussure de sport notamment pour la marche et/ou le ski de fond, obtenue à partir d'une tige basse (10) munie d'un contrefort arrière (12) et comprenant un collier rigide amovible (13) destiné à entourer le bas de jambe, caractérisée en ce que le collier (13) est monté articulé sur le contrefort arrière (12) de la tige (10) au niveau supérieur de celle-ci, le collier (13) s'étendant vers le haut à partir de son articulation, au-delà de l'extrémité de la tige (10), le montage articulé du collier s'effectuant au moyen de deux saillies (12a) disposées de chaque côté du contrefort et définissant l'articulation, le collier comportant dans sa zone d'articulation des moyens de verrouillage élastiques (20) qui lui sont propres aptes à le rendre amovible manuellement et coopérant élastiquement au montage avec les saillies (12a) du contrefort, ces moyens de verrouillage étant constitués par une mâchoire dont les branches délimitent entre elles un passage d'introduction d'une saillie, et dont au moins une des branches est déformable élastiquement au passage des saillies.

2. Chaussure de sport selon la revendication 1, caractérisée en ce que les branches (20a, 20b) de chaque mâchoire (20) délimitent entre elles un passage d'introduction d'une saillie (12a) débouchant dans une partie cylindrique (13a) de diamètre (D₁) sensiblement égal à celui (D₂) de la saillie (12a), mais supérieur à une largeur (l) du passage, afin de délimiter avec celui-ci deux bourrelets (21,22) faisant saillie de part et d'autre de l'entrée de la partie cylindrique (13a) et aptes à s escamoter élastiquement lors du passage de la saillie (12a) entre les branches (20a, 20b) au montage, puis à reprendre leur position initiale après introduction de celles-ci (12a) dans la partie cylindrique (13a) de la mâchoire (20) et assurer sa retenue.

3. Chaussure de sport selon la revendication 2, caractérisée en ce que les machoires (20) sont réalisées à la partie inférieure du collier (13) selon un axe (XX') longitudinal correspondant à un sens d'engagement (F) du collier sur les saillies (12a) et qui forme un angle α avec l'axe vertical (YY') du collier (13).

4. Chaussure de sport selon la revendication 2, caractérisée en ce que les machoires (20A) sont réalisées à la partie inférieure du collier (13A) selon un axe longitudinal, correspondant à un sens d'engagement du collier (13A) sur les saillies (12a), qui est sensiblement parallèle à l'axe vertical (YY') du collier.

5. Chaussure de sport selon l'une des revendications 1 à 4, caractérisée en ce que les moyens de verrouillage élastiques du collier (13, 13A) sont obtenus avec lui au cours d'une même opération de moulage d'une matière plastique.

6. Chaussure de sport selon la revendication 2, caractérisée en ce que le passage délimité par les branches (20a, 20b) de la mâchoire (20) présente une partie évasée vers l'extérieur d'une largeur (L) au moins égale au diamètre (D₂) de la saillie (12a) pour permettre son engagement préalable dans le dit passage, avant encliquetage élastique dans le trou (13a).

## Claims

1. Sport shoe particularly for walking and/or cross-country skiing, made from a low upper (10) provided with a rear stiffener (12) and comprising a removable rigid collar (13) adapted to surround the lower leg, characterized in that the collar (13) is journal mounted on the rear stiffener (12) of the upper (10) at the upper level thereof, the collar (13) extending upwardly from its journal, beyond the end of the upper (10), the journalled mounting of the collar being achieved by means of two projections (12a) positioned on each side of the stiffener and defining the journal, the collar comprising in its journalled zone its own elastic latching means (20) adapted to render it manually removable and elastically cooperating during assembly with the projections (12a) of the stiffener, these latching means being constituted by a jaw whose arms define between them a passage for introduction of a projection, and of which at least one of the arms is elastically deformable upon passage of the projections.

2. Sport shoe according to claim 1, characterized in that the arms (20a, 20b) of each jaw (20) define between them a passage for introduction of a projection (12a) opening into a cylindrical portion (13a) of diameter (D₁) substantially equal to that (D₂) of the projection (12a), but greater than a width (1) of the passage, so as to define therewith two flanges (21, 22) projecting on both sides of the inlet of the cylindrical portion (13a) and adapted to retract elastically during passage of the projection (12a) between the arms (20a, 20b) during assembly, then to reassume their initial position after introduction thereof (12a) in the cylindrical portion (13a) of the jaw (20) and to assure its retention.

3. Sport shoe according to claim 2, characterized in that the jaws (20) are formed at the lower portion of the collar (13) along a longitudinal axis (XX') corresponding to a direction of engagement (F) of the collar on the projections (12a) and which forms an angle α with the vertical axis (YY') of the collar (13).

4. Sport shoe according to claim 2, characterized in that the jaws (20A) are formed at the lower portion of the collar (13A) along a longitudinal axis, corresponding to a direction of engagement of the collar (13A) on the projections (12a), which is substantially parallel to the vertical axis (YY') of the collar.

5. Sport shoe according to one of claims 1-4, characterized in that the elastic latching means of the collar (13, 13A) are formed with it in the course of the same molding operation of a plastic material.

6. Sport shoe according to claim 2, characterized in that the passage defined by the arms (20a, 20b) of the jaw (20) has an outwardly flared portion of a width (L) at least equal to the diameter (D₂) of the projection (12a) to allow for its preliminary engagement in the said passage, with elastic ratcheting in the hole (13a).

## Patentansprüche

1. Sportschuh, insbesondere zum Gehen und/oder für den Skilanglauf, der ausgehend von einem niedrigen Schaft (10) erhalten ist, der mit einer hinteren Schuhkappe (12) versehen ist und einen steifen entfernbaren Kragen (13) aufweist, der dazu bestimmt ist, den unteren Teil des Beines zu umgeben, dadurch gekennzeichnet, daß der Kragen (13) angelenkt auf der hinteren Schuhkappe (12) des Schaftes (10) auf der oberen Ebene desselben montiert ist, wobei der Kragen (13) sich in Richtung nach oben ausgehend von seinem Gelenk über das Ende des Schaftes (10) erstreckt, wobei die angelenkte Montage des Kragens mit Hilfe von zwei Vorsprüngen (12a) geschieht, die auf jeder Seite der Schuhkappe angeordnet sind und das Gelenk definieren, wobei der Kragen in seinem Gelenkbereich elastische Verriegelungseinrichtungen (20) aufweist, die ein Bestandteil von ihm sind und dazu in der Lage sind, ihn manuell entfernbar zu machen, und elastisch bei der Montage mit den Vorsprüngen (12a) der Schuhkappe zusammenwirken, wobei diese Verriegelungseinrichtungen durch eine Backe gebildet sind, deren Arme untereinander einen Durchgang zur Einführung eines Vorsprunges begrenzen, und wobei zumindest einer der Arme elastisch deformierbar beim Durchgang der Vorsprünge ist.

2. Sportschuh gemaß Anspruch 1, dadurch gekennzeichnet, daß die Arme (20a, 20b) jeder Backe (20) untereinander einen Durchgang zum Einführen eines Vorsprunges (12a) begrenzen, der in einem zylindrischen Abschnitt (13a) mit einem Durchmesser (D1) mündet, der im wesentlichen gleich dem (D2) des Vorsprunges (12a) ist, aber größer als eine Breite (l) des Durchganges, um mit diesem zwei Bordwülste (21, 22) zu begrenzen, die auf beiden Seiten des Einganges des zylindrischen Abschnittes (13a) vorstehen und dazu in der Lage sind, sich elastisch bei dem Durchgang des Vorsprunges (12a) zwischen die Arme (20a, 20b) bei der Montage zurückzuziehen und dann ihre anfängliche Position nach der Einführung derselben (12a) in den zylindrischen Abschnitt (13a) der Backe (20) wieder einzunehmen und ihren Halt zu bewirken.

3. Sportschuh gemaß Anspruch 2, dadurch gekennzeichnet, daß die Backen (20) an einem unteren Teil (13) des Kragens gemäß einer longitudinalen Achse (XX'), die einer Eingriffsrichtung (F) des Kragens auf den Vorsprüngen (12a) entspricht und die einen Winkel α mit der vertikalen Achse (YY') des Kragens (13) bildet, realisiert sind.

4. Sportschuh gemäß Anspruch 2, dadurch gekennzeichnet, daß die Backen (20A) an dem unteren Abschnitt des Kragens (13A) gemaß einer longitudinalen Achse realisiert sind, die einer Eingriffsrichtung des Kragens (13A) auf den Vorsprüngen (12a) entspricht, die im wesentlichen parallel zur vertikalen Achse (YY') des Kragens ist.

5. Sportschuh gemäß einem der Ansprüche 1 bis 4, dadurch gekennzeichnet, daß die elastischen Verriegelungseinrichtungen des Kragens (13, 13A) mit ihm im Verlaufe eines gleichen Formarbeitsschrittes aus einem Kunststoffmaterial erhalten sind.

6. Sportschuh gemäß Anspruch 2, dadurch gekennzeichnet, daß der Durchgang, der durch die Arme (20a, 20b) der Backe (20) begrenzt ist, einen konisch in Richtung nach außen erweiterten Abschnitt mit einer Breite (L) aufweist, die zumindest gleich dem Durchmesser (D2) des Vorsprungs (12a) ist, um seinen vorherigen Eingriff in dem Durchgang vor dem elastischen Einklicken in dem Loch (13a) zu erlauben.
